# EUROPÄISCHE PATENTSCHRIFT

(11) **EP 2 818 077 B1**
(45) Veröffentlichungstag und Bekanntmachung des Hinweises auf die Patenterteilung: **02.03.2016**
(21) Anmeldenummer: 13177525.6
(22) Anmeldetag: 23.07.2013
(51) Int. Cl.: A47B 88/04, F24C 15/16

(54) **Befestigungssystem zur Kopplung eines Gestells mit mindestens einer Teleskopschiene**
Fastening system for coupling a tubular rack with at least one telescoping rail
Système de fixation pour le couplage d'un châssis tubulaire avec au moins un rail télescopique

(30) Priorität: 24.06.2013 DE 202013102739 U
(43) Veröffentlichungstag der Anmeldung: 31.12.2014
(73) Patentinhaber: Hans Giesbert GmbH & Co. KG, 63776 Mömbris (DE)
(72) Erfinder: Bozem, Karl-Heinz, 63776 Mömbris-Brücken (DE)
(74) Vertreter: Aue, Hans-Peter

(56) Entgegenhaltungen:
- WO-A1-2010/089553
- DE-A1-102010 043 532
- DE-U1-202009 003 045

## Beschreibung

Die Erfindung bezieht sich auf ein Befestigungssystem zur Kopplung eines stabartigen Gestells, insbesondere eines Einhängegitters, eines Schubladenauszuges, einem Regal und dergleichen, mit mindestens einer Teleskopschiene für einen Auszug, wobei die Teleskopschiene mindestens zwei zueinander verschiebbare Schienen, nämlich eine Innenschiene und eine diese umgebende Außenschiene, umfasst, und an den äußeren Bereichen der Teleskopschiene jeweils ein Befestigungsmittel unterschiedlicher Bauart vorgesehen ist, das einerseits gestellseitig an einen Horizontalstab des Gestells und andererseits an der Innenschiene oder Außenschiene der Teleskopschiene befestigbar ist.

Derartige Teleskopschienen finden häufig paarweise Verwendung bei Schubladenauszügen als Auszugschienenvorrichtungen, die das Öffnen und Schließen von Schubladen komfortabel ermöglichen. Früher waren es oft nur einfache Holzleisten seitlich in der Schubladenzarge. Heutzutage sind es in der Regel Metallschienen.

Ein einfacher Teilauszug ist der übliche Auszug, bei dem sich die Teleskopschiene (im Folgenden auch als "Führungsschiene" bezeichnet) und demnach auch die Schublade bis auf ein bestimmtes Maß, den Auszugsverlust, ausziehen lassen.

Bei einer solchen Gestaltung einer Schubladenführung wird an gegenüberliegenden Seitenwänden, beispielsweise eines Schrankes, jeweils eine Grundschiene der Teleskopschiene angeschraubt, die eine Auszugschiene verschiebbar lagert, wobei die Schublade an den Auszugschienen befestigt wird, um sie verschiebbar zu lagern. Um sowohl eine eingeschobene als auch eine ausgezogene Endlage der Schublade festzulegen, sind der Teleskopführung entsprechende Endanschläge zugeordnet.

Häufig erfolgt eine Befestigung von Teleskopschienen an horizontal verlaufenden und im Endbereich von einem Stab oder einer Stange winklig abgebogenen Endabschnitt eines gitterartigen Seitenteiles.

Bekannt aus der EP 1 965 680 B1 sind bei gitterähnlichen Seitenteilen, die aus Draht oder Stangen gebildet sind, mehrere parallel zueinander verlaufende horizontale Stangen vorgesehen, die in ihren Endbereichen derart abgewinkelt sind, dass die abgewinkelten Abschnitte von einer zu befestigenden Teleskopschiene in Richtung einer Seitenwand eines Haushaltsgerätes oder eines Möbels vorstehen. Ein Schnellbefestigungselement weist einen ersten, eine Stange in ihrem Längserstreckungsbereich und einen zweiten, die Stange in ihrem abgewinkelten Endbereich teilweise umgreifenden, klammerartigen Halteabschnitt auf. Der jeweilige Halteabschnitt ist im Querschnitt etwa C-förmig ausgebildet und besitzt einen unteren und einen oberen Schenkel, wobei der jeweils obere Schenkel auf der Stange aufliegt und der untere Schenkel an der Unterseite der Stange anliegt. Aus der WO 2007/090738 A1 ist eine Schnellbefestigungsvorrichtung bekannt, welche aus zwei in den Endbereichen der Führungsschiene befestigten Halteelementen besteht, welche lösbar an einer Stange eines gitterartigen Seitenteiles festlegbar sind. Sowohl das vordere wie auch das hintere Halteelement weist jeweils einen ersten, eine Stange in ihrem Längserstreckungsbereich und einen zweiten, die Stange in ihrem abgewinkelten Endbereichen teilweise umgreifenden, klammerartigen Halteabschnitt auf, wobei der Halteabschnitt des hinteren Halteelementes in Richtung der Rückseite der Führungsschiene hin offen ist, sodass die Schiene mit der Schnellbefestigungsvorrichtung von der Vorderseite des Seitengitters ausgehend auf eine der Stangen aufgeschoben und befestigt werden kann.

Des Weiteren offenbart die EP 2 325 565 A2 ein Befestigungselement, das einen Auflageabschnitt aufweist, der sich an einen Halteabschnitt anschließt und der auf einer horizontalen Stange aufliegt. Es weist weiterhin eine für das Befestigen einer Führungsschiene vorgesehene, sich an den Auflageabschnitt anschließende und zu diesem senkrecht stehende Befestigungslasche auf, wobei die Befestigungslasche in oder parallel zu der von den vertikalen Stangen aufgespannten Ebene wandseitig von dem Längserstreckungsbereich der horizontalen Stange angeordnet ist. Die Befestigungslasche liegt im montierten Zustand des Befestigungselements oberhalb des Auflageabschnittes und dieser liegt auf dem abgewinkelten Endabschnitt der horizontalen Stange auf. Der Halteabschnitt ist als eine sich an den Auflageabschnitt anschließende Lasche ausgebildet, welche in Richtung des Auflageabschnitts zurückgebogen verläuft und den abgewinkelten Endabschnitt der horizontalen Stange umgreift.

Bei den vorstehend beschriebenen Befestigungselementen handelt es sich im Wesentlichen um einfache Winkelteile, die keine hohe Stabilität gewährleisten, so dass sie sich unter Belastung zumindest teilweise vom stabartigen Gitter lösen können.

Aus der DE 20 2009 003 045 U1 ist eine Schnellbefestigungseinrichtung mit einer Teleskopschiene mit mindestens zwei zueinander verschiebbare Schienen, nämlich eine Innenschiene und eine diese umgebende Außenschiene bekannt. Dabei ist an den äußeren Bereichen der Teleskopschiene jeweils ein Befestigungsmittel unterschiedlicher Bauart vorgesehen, das einerseits gestellseitig an einem Horizontalstab des Gestells und andererseits an der Außenschiene befestigbar ist. Die beiden Befestigungsmittel sind jeweils im Querschnitt im Wesentlichen U-förmig ausgebildet. Der jeweils längere Schenkel der Befestigungsmittel weist einen Anschlussabschnitt zum Befestigen an der Außenschiene der Teleskopschiene auf. Jeweils an den Seitenkanten am kürzeren und längeren Schenkel des Befestigungsmittels ist eine Aussparung eingeformt, welche einen abgewinkelten Endabschnitt des Horizontalstabes des Gestells umgreift.

Aus der WO 010/089553 A1 ist eines Befestigungssystem nach dem Obergriff des Anspruchs 1 bekannt.

Der Erfindung liegt die Aufgabe zugrunde, ein Befestigungssystem der eingangs genannten Art zu schaffen, das eine schnelle und lagegenaue Montage und auch Demontage sowie eine zuverlässige Befestigung und Stabilität der miteinander zu verbindenden Materialien gewährleistet.

Erfindungsgemäß wird die Aufgabe dadurch gelöst, dass das Befestigungssystem gemäß Anspruch 1 ist.

Die Unteransprüche stellen vorteilhafte Ausgestaltungen der Erfindung dar. Demgemäß ist vorgesehen, dass der Anschlussabschnitt des längeren Schenkels des Befestigungsmittels mit der Innenschiene oder Außenschiene der Teleskopschiene verstiftbar, verschraubbar, verklebbar, verschweißbar oder dergleichen ist.

Darüber hinaus besteht das Befestigungsmittel vorzugsweise aus Kunststoff oder Metall.

Bevorzugt sind die beiden Befestigungsmittel jeweils einstückig gefertigt.

An dem einen Befestigungsmittel ist das gabelartige Federteil als Aushebesicherung ausgebildet, das den Horizontalstab des Gestells umgreift und damit gegen Ausheben gegenüber dem zugehörigen Horizontalstab unter Belastung des Gestells und der Teleskopschiene arretiert. Bei der Montage des Befestigungsmittels ist das gabelartige Federteil hin zum Horizontalstab gebogen und sichert somit das Befestigungsmittel und legt es am Horizontalstab fest. Bei der Demontage des Befestigungsmittels kann das gabelartige Federteil hingegen weg vom Horizontalstab gebogen werden, um das Befestigungsmittel von diesem zu lösen.

Die an den Seitenkanten am kürzeren und längeren Schenkel des anderen Befestigungsmittels eingeformten Aussparungen, welche einen abgewinkelten Endabschnitt des Horizontalstabes des Gestells umgreifen, sichern auch auf Grund des im Querschnitt im Wesentlichen U-förmigen Befestigungsmittels eine stabile Verbindung der Teleskopschiene mit dem stabartigen Gestell. Die Aussparungen verhindern ein Verdrehen des eingeklippsten Befestigungsmittels gegenüber dem zugehörigen Horizontalstab, da die Aussparungen in einen abgewinkelten Endabschnitt am Ende des Horizontalstabes eingreifen.

Durch das eine Befestigungsmittel mit dem gabelartigen Federteil wird eine Längsstabilität mit Aushebesicherung und durch das andere Befestigungsmittel durch Festlegung dessen Aussparungen in einem abgewinkelten Endabschnitt des Horizontalstabes des Gestells eine Querstabilität erreicht. Die Gesamtstabilität der Verbindung des stabartigen Gestells mit einer Teleskopschiene wird insbesondere auch durch die beiden im Querschnitt im wesentlichen U-förmig ausgebildeten Befestigungsmittel gewährleistet.

Durch das Zusammenwirken der Befestigungsmittel, die sowohl gestellseitig in einen Horizontalstab des Gestells einhängbar bzw. einklippsbar, als auch an der Innenschiene oder Außenschiene der Teleskopschiene befestigbar sind, ist eine lagegenaue und schnelle Montage bzw. Demontage der Teleskopschiene an dem stabartigen Gestell durch verhältnismäßig einfaches Fügen, nämlich durch Einhängen und Einschieben, zu bewerkstelligen. Eine aufwändige Handhabung, die beispielsweise beim Verschrauben der Befestigungsmittel mit einem Horizontalstab eines stabartigen Gestells gegeben ist, wird vermieden. Lediglich der Anschlussabschnitt des längeren Schenkels des Befestigungsmittels wird einmalig mit der Innenschiene oder Außenschiene der Teleskopschiene verstiftet, verschraubt, verklebt, verschweißt oder dergleichen.

Durch die einsetzbaren Befestigungsmittel werden eine hohe Funktionalität aufgrund der exakten Ausrichtung und eine notwendige Stabilität gewährleistet. Damit wird nach deren Montage eine kraft- und/oder formschlüssige Verbindung realisiert.

Ein wesentlicher Vorteil ist, dass unterschiedliche Materialien miteinander gekoppelt werden können, nämlich z.B. aus verchromten Stahl bestehende Stäbe des stabartigen Gestells einerseits und aus Kunststoff bestehenden Befestigungsmittel andererseits. Alternativ können die Befestigungsmittel und die Stäbe des Gestells aus einem hochlegierten rostfreien Stahl gefertigt sein, wobei die Materialien beispielsweise durch Schweißen nicht fachgerecht zu verbinden wären. Das reine mechanische Einhängen der Befestigungsmittel in einen Horizontalstab des Gestells beseitigt dieses Problem.

Darüber hinaus können Teleskopschienen und Auszüge an bestehende Einhängegitter mit Hilfe der einhängbaren und einschiebbaren Befestigungsmittel angebracht werden. Des Weiteren sind die Befestigungsmittel auf verschiedenen Ebenen des stabartigen Gestells verbindbar.

Die Befestigungsmittel sind in großer Stückzahl und einfach zu fertigen, nämlich beispielsweise durch Ausstanzen aus einem Metallblech und anschließendem Biegen in seine endgültige Form oder durch Spritzgießen aus Kunststoff.

Zweckmäßigerweise sind an jeder Teleskopschiene zwei zueinander beabstandete Befestigungsmittel zur horizontalen Anordnung der Teleskopschiene in dem stabartigen Gestell vorgesehen, vorzugsweise in den Endbereichen der Teleskopschiene. Möglich sind auch mehr als zwei Befestigungsmittel zur Kopplung der Teleskopschiene mit dem stabartigen Gestell.

Es versteht sich, dass die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung wird im Folgenden anhand eines Ausführungsbeispiels unter Bezugnahme auf die zugehörigen Zeichnungen näher erläutert. Es zeigen:
- Fig. 1:: eine perspektivische Teildarstellung eines stabartigen Gestells mit einer daran mittels Befestigungsmitteln angebrachten Teleskopschiene nach der Erfindung,
- Fig. 2:: eine vergrößerte Teildarstellung des stabartigen Gestells mit einer daran angebrachten Teleskopschiene nach Fig. 1,
- Fig. 3:: eine vergrößerte perspektivische Teildarstellung der Rückseite eines einzelnen Kopplungsabschnittes des Gestells nach den Fig. 1 und 2 mit dem Befestigungsmittel gemäß Fig. 7,
- Fig. 4:: eine vergrößerte perspektivische Teildarstellung der Vorderseite eines einzelnen Kopplungsabschnittes des Gestells nach den Fig. 1 und 2 mit dem Befestigungsmittel gemäß Fig. 7,
- Fig. 5:: eine vergrößerte Teildarstellung einer Seitenansicht des Kopplungsabschnittes des Gestells nach den Fig. 1 und 2 mit dem Befestigungsmittel gemäß Fig. 7,
- Fig. 6:: eine vergrößerte Teildarstellung der anderen Seitenansicht des Kopplungsabschnittes des Gestells nach den Fig. 1 und 2 mit dem Befestigungsmittel gemäß Fig. 7,
- Fig. 7:: eine Perspektivdarstellung des einen Befestigungsmittels,
- Fig. 8:: eine Perspektivdarstellung des anderen Befestigungsmittels, und
- Fig. 9:: eine vergrößerte perspektivische Teildarstellung eines einzelnen Kopplungsabschnittes des Gestells nach den Fig. 1 und 2 mit dem Befestigungsmittel gemäß Fig. 8 ohne Teleskopschiene.

Das in den Fig. 1 und 2 teilweise gezeigte stabartige Gestell 1 eines Gesamtkorpus besteht im Wesentlichen aus einer Mehrzahl von zueinander beabstandeten Horizontalstäben 2, die endseitig mit zugehörigen Vertikalstäben 3 verbunden sind. Das stabartige Gestell 1 ist nur beispielhaft gezeigt, kann aber ein Einhängegitter, ein Schubladenauszug, ein Regal und dergleichen sein.

Am stabartigen Gestell 1 ist eine Teleskopschiene 4 befestigt, die zwei zueinander teleskopierbare Schienen, nämlich eine Innenschiene 5, die in einer im Querschnitt C-förmigen Außenschiene 6 verschiebbar gelagert ist, umfasst. Zur leichten Ausziehbarkeit bzw. Teleskopierbarkeit ist zwischen der Innenschiene 5 und der Außenschiene 6 mindestens ein Käfig 7 mit kugelförmigen Wälzkörpern 6 vorgesehen, wie dies aus den Fig. 5 und 6 ersichtlich ist. Es ist darauf hinzuweisen, dass die Teleskopschiene 4 auch aus mehr als zwei Schienen, z.B., als Vollauszug, bestehen kann. Darüber hinaus kann die konstruktive Gestaltung der Teleskopschiene 4 auch anderer Art sein und spielt für das Wesen der Erfindung keine bedeutende Rolle.

Wie insbesondere aus den Fig. 3 bis 6 ersichtlich ist, wird die Teleskopschiene 4 mit Befestigungsmitteln 9a und 9b einerseits an einem Horizontalstab 2 des stabartigen Gestells 1 und andererseits entweder mit der Innenschiene 5 oder der Außenschiene 6 der Teleskopschiene 4 horizontal ausziehbar verbunden, wobei in den Fig. 3 bis 6 nur ein Kopplungsabschnitt, nämlich derjenige mit dem Befestigungsmittel 9a dargestellt ist.

Das eine Befestigungsmittel 9a ist in seiner konstruktiven Ausgestaltung in Fig. 7 und das andere Befestigungsmittel 9b in seiner konstruktiven Ausgestaltung in Fig. 8 gezeigt.

Die Befestigungsmittel 9a, 9b sind einerseits gestellseitig in den Horizontalstab 2 des stabartigen Gestells 1 einhängbar bzw. einklippsbar und werden andererseits an der Innenschiene 5 oder der Außenschiene 6 der Teleskopschiene 4 befestigt. Hierzu ist sind die Befestigungsmittel 9a, 9b im Querschnitt im Wesentlichen U-förmig ausgebildet. Der kürzere Schenkel 10 weist einen im Querschnitt U-förmig abwärts und zum Horizontalstab 2 gerichteten Einhängeabschnitt 11 zum Einhängen in den Horizontalstab 2 des Gestells 1 und der längere Schenkel 12 einen Anschlussabschnitt 13, der vorzugsweise plattenförmig oder ähnlich ausgebildet sein kann, auf. Letzterer dient zum Befestigen an der, in diesem Beispiel, Innenschiene 5 der Teleskopschiene 1. Der Anschlussabschnitt 13 des längeren Schenkels 12 der Befestigungsmittel 9a, 9b ist beispielsweise mittels der Innenschiene 5 vernietet, gekennzeichnet durch Bezugszeichen 14.

Nach Fig. 7 ist am längeren Schenkel 12 des Befestigungsmittels 9a ein gabelartiges Federteil 15 als Aushebesicherung ausgebildet, das einen Längsabschnitt des Horizontalstabes 2 des Gestells 1 umgreift, wie dies insbesondere in den Fig. 3 und 4 gezeigt ist. Bei der Montage des Befestigungsmittels 9a ist das gabelartige Federteil 15 hin zum Horizontalstab 2 gebogen und sichert somit das Befestigungsmittel 9a und legt es am Horizontalstab 2 fest. Bei der Demontage des Befestigungsmittels 9a kann das gabelartige Federteil 15 weg vom Längsabschnitt des Horizontalstabes 2 gebogen werden, um das Befestigungsmittel 9a von diesem zu lösen.

Bei dem anderen Befestigungsmittel 9b nach Fig. 8 sind an dessen kürzeren und längeren Schenkel 10 und 12 jeweils eine Aussparung 16 eingeformt, welche einen abgewinkelten Endabschnitt 17 des Horizontalstabes 2 des Gestells 1 gemäß Fig. 9 umgreifen. Dabei ist das Befestigungsmittel 9b seitlich in den abgewinkelten Endabschnitt 17 des Horizontalstabes 2 eingeschoben und verhindert durch die beiden Aussparungen 16 ein Verdrehen bzw. Verkippen des Befestigungssystems am Gestell 1.

### Bezugszeichenliste

- 1: Gestell
- 2: Horizontalstab
- 3: Vertikalstab
- 4: Teleskopschiene
- 5: Innenschiene
- 6: Außenschiene
- 7: Käfig
- 8: Wälzkörper
- 9a, 9b: Befestigungsmittel
- 10: kurzer Schenkel
- 11: Einhängeabschnitt
- 12: langer Schenkel
- 13: Anschlussabschnitt
- 14: Vernietung oder dergleichen
- 15: Federteil
- 16: Aussparung
- 17: abgewinkelter Endabschnitt

## Patentansprüche

1. Befestigungssystem mit zwei Befestigungsmitteln (9a,9b) unterschiedlicher Bauart zur Kopplung eines stabartigen Gestells (1), insbesondere eines Einhängegitters, eines Schubladenauszuges, eines Regals und dergleichen, mit mindestens einer Teleskopschiene (4) für einen Auszug, wobei die Teleskopschiene (4) mindestens zwei zueinander verschiebbare Schienen, nämlich eine Innenschiene (5) und eine diese umgebende Außenschiene (6), umfasst, und an den äußeren Bereichen der Teleskopschiene (4) jeweils eines der Befestigungsmittel (9a,9b) unterschiedlicher Bauart vorgesehen ist, das einerseits gestellseitig an einen Horizontalstab (2) des Gestells (1) und andererseits an der Innenschiene (5) oder Außenschiene (6) der Teleskopschiene (4) befestigbar ist, wobei die beiden Befestigungsmittel (9a,9b) jeweils im Querschnitt im Wesentlichen U-förmig mit einem kürzeren und einem längeren Schenkel ausgebildet sind, wobei der kürzere Schenkel (10) einen im Querschnitt U-förmig abwärts und hin zum Horizontalstab (2) des Gestells (1) gerichteten Einhängeabschnitt (11) zum Einhängen des einen Befestigungsmittels (9a) in einen Längsabschnitt und des anderen Befestigungsmittels (9b) in einen abgewinkelten Endabschnitt (17) des Horizontalstabes (2) besitzen kann, und der jeweils längere Schenkel (12) der Befestigungsmittel (9a,9b) einen Anschlussabschnitt (13), vorzugsweise eine Platte, zum Befestigen an der Innenschiene (5) oder Außenschiene (6) der Teleskopschiene (4) aufweist, **dadurch gekennzeichnet, dass**
- ein horizontal ausgerichtetes gabelartiges Federteil (15) an einem Befestigungsmittel, vorzugsweise am kürzeren oder längeren Schenkel, als Aushebesicherung ausgebildet ist, das den Längsabschnitt des Horizontalstabes (2) des Gestells (1) umgreifen kann, und
- jeweils an den Seitenkanten am kürzeren und längeren Schenkel (10,12) des anderen Befestigungsmittels (9b) eine Aussparung (16) eingeformt ist, welche einen abgewinkelten Endabschnitt (17) des Horizontalstabes (2) des Gestells (1) umgreifen können.

2. Befestigungssystem nach Anspruch 1, **dadurch gekennzeichnet, dass** der Anschlussabschnitt (13) des längeren Schenkels (12) der Befestigungsmittel (9a,9b) mit der Innenschiene (5) oder Außenschiene (6) der Teleskopschiene (4) verstiftbar, verschraubbar, verklebbar, verschweißbar oder dergleichen ist.

3. Befestigungssystem nach einem der Ansprüche 1 und 2, **dadurch gekennzeichnet, dass** die Befestigungsmittel (9a,9b) vorzugsweise aus Kunststoff oder Metall bestehen.

4. Befestigungssystem nach einem der Ansprüche 1 bis 3, **dadurch gekennzeichnet, dass** die Befestigungsmittel (9a,9b) jeweils einstückig gefertigt sind.

## Claims

1. A fastening system with two fastening means (9a, 9b) of different design for coupling a rod-like frame (1), in particular an attachment grid, a drawer slide, a shelf and the like, with at least one telescopic rail (4) for a slide, with the telescopic rail (4) comprising at least two rails movable to each other, namely an inner rail (5) and an outer rail (6) surrounding it, and one of the fastening means (9a, 9b) of different design being provided on the outer areas of the telescopic rail (4), which on the one hand is fastenable on the side of the frame to a horizontal rod (2) of the frame (1), and on the other hand on the inner rail (5) or outer rail (6) of the telescopic rail (4), with the two fastening means (9a, 9b) each in cross-section being formed substantially U-shaped with a shorter and a longer leg, with it being possible that the shorter leg (10) has an attachment section (11) directed in U-shaped cross-section downwardly and towards the horizontal rod (2) of the rod-like frame (1) for attaching the one fastening means (9a) into a longitudinal section and the other fastening means (9b) into an angled end section (17) of the horizontal rod (2), and the longer leg (12) of the fastening means (9a, 9b) in each case comprising a connecting section (13), preferably a plate, for fastening to the inner rail (5) or outer rail (6) of the telescopic rail (4), **characterised in that**
- a horizontally oriented, fork-type spring part (15) is formed on a fastening means, preferably on the shorter or longer leg, as an anti-lift device which can encompass the longitudinal section of the horizontal rod (2) of the frame (1), and
- on the lateral edges on the shorter and longer leg (10, 12) of the other fastening means (9b) a recess (16) is formed which can encompass an angled end section (17) of the horizontal rod (2) of the frame (1).

2. The fastening system according to claim 1, **characterised in that** the connecting section (13) of the longer leg (12) of the fastening means (9a, 9b) is pinnable, screwable, glueable, weldable or the like with the inner rail (5) or the outer rail (6) of the telescopic rail (4).

3. The fastening system according to any one of claims 1 and 2, **characterised in that** the fastening means (9a, 9b) are preferably comprised of plastic or metal.

4. The fastening means according to any one of claims 1 to 3, **characterised in that** the fastening means (9a, 9b) are each manufactured integrally.

## Revendications

1. Système de fixation avec deux moyens de fixation (9a, 9b) de type différant pour couplage d'un bâti en forme de barres (1), surtout d'une grille d'accrochage, d'un roulement de tiroir, d'une étagère etc., avec au moins une glissière télescopique (4) pour un roulement, la glissière télescopique (4) comportant au moins deux glissières coulissantes relativement l'une à l'autre, à savoir une glissière interne (5) et une glissière externe (6) entourant ladite glissière interne (5), et aux régions extérieures de la glissière télescopique (4) un des moyens de fixation (9a, 9b) de type différant étant prévu, qui d'une part au côté du bâti est fixable à une barre horizontale (2) du bâti (1) et d'autre part à la glissière interne (5) ou à la glissière externe (6) de la glissière télescopique (4), chacun des moyens de fixation (9a, 9b) en section étant formé surtout en U avec une branche plus courte et une branche plus longue, la branche plus courte (10) pouvant avoir une partie d'accrochage (11) orientée en section en U vers le bas et à la barre horizontale (2) du bâti (1) pour accrocher de l'un desdits moyens de fixation (9a) dans une partie longitudinale et de l'autre desdits moyens de fixation (9b) dans partie d'extrémité angulée (17) de la barre horizontale (2), et la branche plus longue (12) desdits moyens de fixation (9a, 9b) comportant une partie de raccordement (13), préférablement une plaque, pour la fixation à la glissière interne (5) ou à la glissière externe (6) de la glissière télescopique (4), **caractérisé en ce que**
- un élément de ressort (15) en forme de fourche et orienté horizontalement est formé à un moyen de fixation, préférablement à la branche plus courte ou à la branche plus longue, en tant que dispositif anti-levage, qui peut entouré la partie longitudinale de la barre horizontale (2) du bâti (1), et
- chacun aux bord latéraux de la branche plus courte et la branche plus longue (10, 12) de l'autre moyen de fixation (9b) un évidement (16) est formé qui peut entouré une partie d'extrémité angulée (17) de la barre horizontale (2) du bâti (1).

2. Système de fixation selon la revendication 1, **caractérisé en ce que** la partie de raccordement (13) de la branche plus longue (12) des moyens de fixation (9a, 9b) peut être goujonnée, vissée, collée, soudée etc. avec la glissière interne (5) ou la glissière externe (6) de la glissière télescopique (4).

3. Système de fixation selon l'une quelconque des revendications 1 et 2, **caractérisé en ce que** les moyens de fixation (9a, 9b) préférablement sont composé du plastique ou du métal.

4. Système de fixation selon l'une quelconque des revendications 1 à 3, **caractérisé en ce que** les moyens de fixation (9a, 9b) sont chacun fabriqués en une seule pièce.
